# EUROPÄISCHE PATENTSCHRIFT

(11) **EP 0 579 065 B1**
(45) Veröffentlichungstag und Bekanntmachung des Hinweises auf die Patenterteilung: **18.12.1996**
(21) Anmeldenummer: 93110661.1
(22) Anmeldetag: 03.07.1993
(51) Int. Cl.: B65D 25/20, G09F 7/00

(54) **Versandbehälter, insbesondere für Datenträger**
Shipping container, especially for data medium
Conteneur d'expédition notamment pour des supports d'informations

(30) Priorität: 04.07.1992 DE 4222078
(43) Veröffentlichungstag der Anmeldung: 19.01.1994
(73) Patentinhaber: Wiehl, Erich, Dipl.-Ing., D-88239 Wangen im Allgäu (DE)
(72) Erfinder: Wiehl, Erich, Dipl.-Ing., D-88239 Wangen im Allgäu (DE)
(74) Vertreter: Patentanwälte Eisele, Otten & Roth

(56) Entgegenhaltungen:
- GB-A- 617 207
- GB-A- 1 366 962
- US-A- 1 366 818
- US-A- 3 650 055
- US-A- 3 748 767
- US-A- 4 105 112

## Beschreibung

Die Erfindung betrifft ein Versandbehälter, insbesondere für Datenträger, nach dem Oberbegriff des Anspruchs 1.

Üblicherweise werden Versandboxen, wie sie beispielsweise für Disketten, Magnetbänder, etc. verwendet werden, durch Klebeetiketten beschriftet und müssen daher für jeden Versandvorgang mit einem speziell angefertigten Adressenetikett versehen werden.

Sehr häufig sind jedoch die Versandwege einer derartigen Versandbox bekannt und in ihrer Zahl weitgehend eingeschränkt. Auch ein reiner Wechselverkehr, bei dem ein Versandbehälter an einen Empfänger versandt wird und nach der Abarbeitung des Inhalts wieder an den ursprünglichen Absender zurückgeschickt wird, ist vielfach anzutreffen. Ein derartiger Wechselverkehr mit Datenträgern findet überall dort statt, wo Daten in großer Menge übermittelt werden und aus verschiedenen Gründen ein Datentransfer über eine Datenleitung ausgeschlossen ist.

Bei einer mehrmaligen Verwendung bisher üblicher Klebeetiketten müssen diese in bestimmten Zeitintervallen unter erheblichem Aufwand entfernt werden.

Durch die US-A-41 05 112 sowie die US-A-13 66 818 ist jeweils ein Adressschild bekannt geworden, das in eine Halterung einschiebbar ist und in eingeschobenem Zustand in dieser Halterung gesichert wird. Zum Ändern der Adresse wird das Adressschild aus der genannten Halterung herausgezogen, gewendet und wieder eingeschoben. Während des Wechselns des Adressschilds, was üblicherweise manuell erfolgt, besteht hierbei die Gefahr, daß das Adressschild durch Unachtsamkeit verloren oder gegebenenfalls ausgetauscht wird, sofern der gleiche Vorgang zugleich bei mehreren Versandboxen durchgeführt wird.

Weiterhin ist mit der US-A-36 50 055 ein Türschild bekannt geworden, bei der eine mit Hinweisen versehene Platte und ein an der Tür zu befestigendes Aufnahmeteil mit Befestigungsmitteln versehen ist, mittels derer die Platte während des Übergangs zwischen ihren verschiedenen Stellungen am Aufnahmeteil und somit an der Tür gehalten wird. Die Befestigungsmittel bestehen aus seitlich vorstehenden Köpfen, die in einer Nut sowie einem entsprechenden Profil geführt sind. Die Führung des Türschilds ist hierbei nach oben offen, so daß das Türschild problemlos entfernt und ausgetauscht werden kann. Das Türschild wird lediglich durch die Schwerkraft in der Führung gehalten, so daß es für einen Versandbehälter nicht geeignet ist. Beim Hantieren mit dem Versandbehälter würde sich ein derartiges Schild leicht lösen, wodurch die Gefahr des Verlierens besteht.

Die Aufgabe der Erfindung ist daher, einen Versandbehälter vorzuschlagen, bei dem das wiederholte Beschriften und Aufbringen von Adressenetiketten bei jedem Versandvorgang vermieden wird und somit der erhebliche Aufwand bei der Erstellung sowie der Entfernung von zahlreichen Adressenetiketten mit sich wiederholenden Adressen entfällt. Hierbei soll gewährleistet sein, daß ein Vertauschen von Adressen bei der Bearbeitung mehrerer Versandbehälter vermieden wird und die zu einem bestimmten Versandbehälter gehörenden Adressen zu keinem Zeitpunkt während der Handhabung des Behälters verloren gehen können.

Diese Aufgabe wird ausgehend von einem Versandbehälter der einleitend bezeichneten Art erfindungsgemäß durch die kennzeichnenden Merkmale des Anspruchs 1 gelöst.

Demgemäß sind die Platte und der Versandbehälter mit Befestigungsmitteln versehen, mittels derer die Platte auch während des Übergangs zwischen ihren verschiedenen Stellungen und in jeder beliebigen Behälterlage unverlierbar am Behälter gehalten wird.

Durch die in den Unteransprüchen aufgeführten Maßnahmen sind vorteilhafte Weiterbildungen und Verbesserungen des im Hauptanspruch angegebenen Versandbehälters möglich.

Besonders vorteilhaft ist die Anbringung von vorzugsweise zwei Adressen auf der Vorder- bzw. Rückseite der Platte. Je nachdem, welche Seite der Platte auf der Behälterwand aufliegt, wird dann die jeweilig aktuelle Adresse sichtbar und die andere verdeckt.

Die Adressen können in die Platte eingraviert werden oder aber auch in Form eines beschrifteten Schildchens in einen Schlitz einer transparenten Platte eingeschoben werden.

Für eine beidseits beschriftete Platte ist eine Vorrichtung zum Drehen dieser Platte auf der Behälterwand notwendig. Dies geschieht in vorteilhafter Weise durch zwei seitlich angeordnete Zapfen an einem Ende der Platte. Diese greifen in eine Führungsnut in der Behälterwand dergestalt ein, daß die Platte um die Zapfen drehbar ist. Die Platte ist an ihrem über die beiden Zapfen gehalternden Ende entlang der Führungsnut verschiebbar und kann somit durch Kombination einer Verschiebung mit einer Drehung gewendet werden.

In einer weiteren Ausbildung der Erfindung werden die Adressen auf der Behälterwand angebracht. Dies ist beispielsweise wieder durch Gravur in die Behälterwand oder das Einschieben von Adreßschildern in transparente Taschen innerhalb der Behälterwand möglich.

In diesem Fall muß die Platte zum wechselweisen Verdecken bzw. Freigeben der Adressen nicht mehr gedreht werden. Es genügt, wenn die Platte hierbei in zwei seitlichen Führungsnuten gehaltert und hin und her verschiebbar ist.

Zur Fixierung der Platte in der gewünschten aktuellen Position ist die Verwendung von Einrastmitteln, beispielsweise in Form von geeigneten Rastnasen, zu empfehlen.

Ausführungsbeispiele der Erfindung sind in der Zeichnung dargestellt und in der nachfolgenden Beschreibung näher erläutert. Es zeigen im einzelnen
- Fig. 1: die Draufsicht auf einer Versandbehälterwand mit einer drehbaren Platte;
- Fig. 2: die Draufsicht auf die Fassung für die drehbare Platte nach Fig. 1 in größerem Maßstab;
- Fig. 3: einen Schnitt entlang der Schnittlinie III-III in Fig. 2;
- Fig. 4: die Draufsicht einer drehbaren Platte für eine Fassung nach Fig. 2;
- Fig. 5: die Stirnansicht der drehbaren Platte nach Fig. 4;
- Fig. 6: eine Seitenansicht der drehbaren Platte nach Fig. 4 und
- Fig. 7: eine Draufsicht auf einen erfindungsgemäßen Versandbehälter nach einer weiteren Ausführung.

In Fig. 1 ist die Seite 1 eines erfindungsgemäßen Versandbehälters 2 in der Draufsicht dargestellt, auf der die Adresse angebracht ist.

In einer Fassung 3 befindet sich eine drehbare Platte 4, die beidseitig mit Adressen versehen ist. Die in Fig. 2 genauer dargestellte Fassung 3 weist zwei Grifflücken 5a, 5b an ihren Längsseiten 6 und 7 auf.

Das Profil der Fassung 3 ist in Fig. 3, die einen Querschnitt entlang der Schnittlinie III-III in Fig. 2 darstellt, deutlicher zu erkennen. Aus der Behälterwandung 8 steht nach oben ein Winkelprofil 9 an beiden Querseiten der Fassung 3 hervor. In dieses Winkelprofil 9 ist eine Führungsnut 10 eingearbeitet. Die Auflagefläche 11 für die Adreßplatte 4 ist an den im Schnitt nicht erkennbaren Längsseiten 6, 7 der Fassung 3 mit der Behälterwandung 8 verbunden. An der dem Winkelprofil 9 zugewandten Seite 12 der Auflagefläche 11 befindet sich jeweils ein Spalt 13 zwischen der Auflagefläche 11 und dem Winkelprofil 9, das ein Stück weit in den Behälter hineinragt und bündig mit der Auflagefläche 11 abschließt. An der Innenseite des Winkelprofils 9 ergibt sich so eine seitliche Führungsfläche 14.

In den Figuren 4 bis 6 ist die zur Fassung 3 zugehörige transparente Adreßplatte 4 allein dargestellt. An der Drehseite 15 der Adreßplatte 4 sind zwei Drehzapfen 16 mit einem Kopf 17, der in seinem Radius gegenüber dem Drehzapfen 16 erweitert ist, angebracht. Im Inneren der Adreßplatte 4 verläuft ein Schlitz 18 zum Einführen eines Adreßschildchens, das nicht näher dargestellt ist. Die Adreßplatte 4 wird mit ihrer Drehseite 15 diagonal in die Fassung 3 eingeführt, wobei die Platte selbst dabei senkrecht aus der Fassung 3 hervorsteht. Durch paralleles Andrücken der Drehseite 15 an eine Längsseite der Fassung 3 rasten die Köpfe 17 der Drehzapfen 16 in die Nuten 10 der Winkelprofile 9 ein. Im Anschluß daran kann die aus der Fassung herausragende Adreßplatte 4 um die Drehzapfen 16 gedreht und flach in die Fassung 3 eingelegt werden. Dabei ist von dem beidseitig beschrifteten, nicht näher dargestellten und in den Schlitz 18 eingefügten Adreßschild eine Seite sichtbar, während die andere verdeckt ist. Zum Wechseln der Adresse greift ein Bediener mit einem Finger in eine der Grifflücken 5a, 5b ein und hebt die Adreßplatte 4 so weit an, bis sie ungefähr senkrecht aus der Fassung 3 hervorsteht.

Im Anschluß daran wird die Adreßplatte 4 in paralleler Ausrichtung zu den Längsseiten 6 und 7 auf die jeweils gegenüberliegende Seite verschoben. Die Führungsflächen 14 der Winkelprofile 9 sowie die Auflagefläche 11 dienen dabei gemeinsam mit den Nuten 10 zur Führung der Adreßplatte 4. Nach erfolgter Verschiebung kann die Adreßplatte 4 wiederum flach in die Fassung 3 eingelegt werden, wobei sie um 180° gewendet zum Liegen kommt. Somit ist in diesem Fall die zweite Adresse sichtbar, während die erste Adresse nunmehr auf der Rückseite verdeckt wird .

In Fig. 7 ist ein Versandbehälter 19 mit einer weiteren Ausführung der Erfindung zu sehen. Eine Adreßplatte 20 ist in einer Fassung 21 in Richtung P verschiebbar angeordnet. In der dargestellten Position verdeckt sie dabei die aus diesem Grund nur gestrichelt eingetragene, an der Behälterwandung 22 fest angebrachte Adresse 2, während sie die auf gleiche Weise angebrachte Adresse 1 sichtbar läßt. Schiebt man die Adreßplatte 20 in ihre zweite Position in Richtung des Pfeils P so verdeckt sie Adresse 1 während Adresse 2 sichtbar wird.

## Patentansprüche

1. Versandbehälter (2), insbesondere für Datenträger zum ständigen Gebrauch zwischen wenigstens zwei festen Adressaten, wobei auf einer Seite (1) des Behälters (2) eine in verschiedenen Stellungen fixierbare Platte (4, 20) vorgesehen ist, die nur die zugehörige aktuelle Adresse sichtbar läßt, während andere potentielle Adressen von der Platte (4, 20) verdeckt sind, dadurch gekennzeichnet, daß die Platte (4, 20) und der Behälter (2) Befestigungsmittel (10, 16) aufweisen, mittels derer die Platte (4, 20) auch während des Übergangs zwischen ihren verschiedenen Stellungen und in jeder beliebigen Behälterlage unverlierbar am Behälter (2) gehalten wird.

2. Versandbehälter nach Anspruch 1, dadurch gekennzeichnet, daß die Adressen auf der Vorder- und Rückseite der Platte (4) angebracht sind.

3. Versandbehälter nach Anspruch 1 oder 2, dadurch gekennzeichnet, daß die Adressen in die Platte (4) eingraviert sind.

4. Versandbehälter nach Anspruch 1, dadurch gekennzeichnet, daß die Adressen in eine transparente Platte (4) in Form eines Adreßschildchens einschiebbar sind.

5. Versandbehälter nach einem der vorhergehenden Ansprüche, dadurch gekennzeichnet, daß die Platte (4) an einem Ende über zwei seitlich angeordnete und in jeweils einer Nut (10) in der Behälterwand geführte Zapfen (16) gehaltert und um die Zapfen (16) drehbar ist.

6. Versandbehälter nach einem der vorhergehenden Ansprüche, dadurch gekennzeichnet, daß Führungsflächen (11, 14) zum Verschieben der Platte (4) vorhanden sind.

7. Versandbehälter nach Anspruch 1, dadurch gekennzeichnet, daß die Adressen auf der Behälterwand (1) angebracht sind.

8. Versandbehälter nach Anspruch 1, dadurch gekennzeichnet, daß die Adressen in die Behälterwand (1) eingraviert sind.

9. Versandbehälter nach Anspruch 1, dadurch gekennzeichnet, daß die Adressen in transparente Taschen in der Behälterwand (1) einfügbar sind.

10. Versandbehälter nach einem der vorhergehenden Ansprüche, dadurch gekennzeichnet, daß die Platte (20) in einer Fassung (2) in der Behälterwand gehaltert hin und her verschiebbar ist.

11. Versandbehälter nach einem der vorhergehenden Ansprüche, dadurch gekennzeichnet, daß Einrastmittel zur Fixierung der Platte (4, 20) in ihrer aktuellen Position vorhanden sind.

## Claims

1. Shipping container (2), in particular for data carriers for constant use between at least two fixed addressees, provided on one side (1) of the container (2) is a plate (4, 20) able to be fixed in different positions, which reveals only the associated current address, whereas other potential addresses are concealed by the plate (4, 20), characterised in that the plate (4, 20) and the container (2) comprise fasteners (10, 16), by means of which the plate (4, 20) is held even during the transition between its various positions and in any optional container position undetachably on the container (2).

2. Shipping container according to Claim 1, characterised in that the addresses are located on the front and rear side of the plate (4).

3. Shipping container according to Claim 1 or 2, characterised in that the addresses are engraved in the plate (4).

4. Shipping container according to Claim 1, characterised in that the addresses can be inserted in a transparent plate (4) in the form of an address label.

5. Shipping container according to one of the preceding Claims, characterised in that the plate (4) is mounted at one end by way of two laterally located pins (16) guided in respectively one groove (10) in the container wall and is able to rotate about the pins (16).

6. Shipping container according to one of the preceding Claims, characterised in that guide surfaces (11, 14) are provided for moving the plate (4).

7. Shipping container according to Claim 1, characterised in that the addresses are located on the container wall (1).

8. Shipping container according to Claim 1, characterised in that the addresses are engraved in the container wall (1).

9. Shipping container according to Claim 1, characterised in that the addresses can be inserted in transparent pockets in the container wall (1).

10. Shipping container according to one of the preceding Claims, characterised in that mounted in a holder (2) in the container wall, the plate (20) is able to move to and fro.

11. Shipping container according to one of the preceding Claims, characterised in that locking means are provided for fixing the plate (4, 20) in its current position.

## Revendications

1. Conteneur d'expédition (2), en particulier pour des supports de données pour une utilisation permanente entre au moins deux destinataires fixes, une plaque (4,20) pouvant être fixée en différentes positions étant prévue sur une face (1) du conteneur (2), laquelle ne laisse visible que l'adresse actuelle correspondante, tandis que d'autres adresses potentielles sont recouvertes par la plaque (4,20), caractérisé en ce que la plaque (4,20) et le conteneur (2) présentent des moyens de fixation (10,16), au moyen desquels la plaque (4,20) est maintenue, de façon non perdable, sur le conteneur (2) également pendant le transfert entre ses différentes positions et dans chaque position quelconque du conteneur.

2. Conteneur d'expédition selon la revendication 1,
caractérisé en ce que les adresses sont appliquées sur la face avant et la face arrière de la plaque (4).

3. Conteneur d'expédition selon la revendication 1 ou 2,
caractérisé en ce que les adresses sont gravées dans la plaque (4).

4. Conteneur d'expédition selon la revendication 1,
caractérisé en ce que les adresses peuvent être insérées dans une plaque transparente (4) sous forme d'une étiquette d'adresse.

5. Conteneur d'expédition selon une des revendications précédentes,
caractérisé en ce que la plaque (4) est maintenue, à une extrémité, par l'intermédiaire de deux tourillons (16) agencés latéralement et guidés dans à chaque fois une rainure (10) dans la paroi du conteneur, et peut tourner autour des tourillons (16).

6. Conteneur d'expédition selon une des revendications précédentes,
caractérisé en ce que des surfaces de guidage (11,14) pour déplacer la plaque (4) sont prévues.

7. Conteneur d'expédition selon la revendication 1,
caractérisé en ce que les adresses sont appliquées sur la paroi (1) du conteneur.

8. Conteneur d'expédition selon la revendication 1,
caractérisé en ce que les adresses sont gravées dans la paroi (1) du conteneur.

9. Conteneur d'expédition selon la revendication 1,
caractérisé en ce que les adresses peuvent être introduites dans des poches transparentes dans la paroi (1) du conteneur.

10. Conteneur d'expédition selon une des revendications précédentes,
caractérisé en ce que la plaque (20) peut être déplacée en va-et-vient en étant maintenue dans un support (2) dans la paroi du conteneur.

11. Conteneur d'expédition selon une des revendications précédentes,
caractérisé en ce que des moyens d'encliquetage pour fixer la plaque (4,20) dans sa position actuelle sont prévus.
